# EUROPÄISCHE PATENTSCHRIFT

(11) **EP 2 503 646 B1**
(45) Veröffentlichungstag und Bekanntmachung des Hinweises auf die Patenterteilung: **01.06.2016**
(21) Anmeldenummer: 12156614.5
(22) Anmeldetag: 23.02.2012
(51) Int. Cl.: H01R 13/42, H01R 43/20

(54) **Steckverbinder mit einem Einführtrichter zur Drehorientierung eines eingeführten elektrischen Kontakts**
Connector with an insertion funnel for orienting of an inserted electrical contact
Connecteur à fiches doté d'un entonnoir d'introduction pour l'orientation d'un contact électrique introduit

(30) Priorität: 21.03.2011 DE 102011005841
(43) Veröffentlichungstag der Anmeldung: 26.09.2012
(73) Patentinhaber: Robert Bosch GmbH, 70442 Stuttgart (DE)
(72) Erfinder: Wittmann, Rolf, 71638 Ludwigsburg (DE)

(56) Entgegenhaltungen:
- US-A- 4 557 542

## Beschreibung

Die Erfindung geht aus von einem Steckverbinder nach der Gattung des Anspruchs 1.

### Stand der Technik

Aus der US 4,557,542 A ist bereits ein Steckverbinder bekannt, der zwei Reihen von Bestückungsöffnungen aufweist, wobei Einführbereiche für einzusteckende Kontakte angeschrägt sein können. An der Oberseite der Kontakte sind kleine buckelförmige Erhöhungen vorgesehen, die in kanalartigen Vertiefungen an den Kontaktkammerwänden entsprechend einer gewünschten Orientierung korrespondierend geführt werden können.

Beim Bestücken eines Steckverbinders mit elektrischen Kontakten, z.B. mit Buchsenkontakten, müssen die elektrischen Kontakte bezüglich der Bestückungsöffnung richtig drehorientiert sein, um ein korrektes Einführen in eine Kontaktkammer des Steckverbinders zu gewährleisten. Bei falscher Drehorientierung wird der Einführvorgang durch Kodierelemente (Kodiernasen und -aussparungen) an dem Kontakt und an der Kammer verhindert. Der Bediener muss dann den Kontakt neu drehorientieren und den Bestückvorgang wiederholen.

Aufgrund der Kleinheit der elektrischen Kontakte ist die bezüglich der Bestückungsöffnung korrekte Drehorientierung aber nur schwer zuerkennen, so dass die korrekte Drehorientierung oft nur anhand von Kundenunterlagen ermittelt werden kann.

Die Aufgabe der Erfindung besteht darin, einen gattungsgemäßen Steckverbinder dahingehend weiterzubilden, dass das bezüglich der Bestückungsöffnung genaue Vororientieren des einzuführenden elektrischen Kontakts entfallen kann.

### Offenbarung der Erfindung

Diese Aufgabe wird erfindungsgemäß durch einen Steckverbinder mit den Merkmalen von Anspruch 1 gelöst.

### Vorteile der Erfindung

Erfindungsgemäß wird der über den Einführtrichter in die Bestückungsöffnung eingeführte elektrische Kontakt mit seiner Kodiernase automatisch auf einem Trichtersegment in Richtung dessen abnehmender Umfangskrümmung gedreht und somit zu der Kodieraussparung der Bestückungsöffnung hingeführt. Der Bediener muss nur dem vom Trichtersegment auf den elektrischen Kontakt in Umfangsrichtung ausgeübten Drehmoment nachgeben. Fehlversuche werden vermieden, und die Bestückgeschwindigkeit wird erhöht.

Weitere Vorteile und vorteilhafte Ausgestaltungen des Gegenstands der Erfindung sind der Beschreibung, der Zeichnung und den Ansprüchen entnehmbar.

### Kurze Beschreibung der Zeichnungen

Nachfolgend wird die Erfindung anhand zweier in der Zeichnung exemplarisch wiedergegebener Ausführungsbeispiele näher erläutert. Es zeigen:
- Fig. 1: ein erstes Ausführungsbeispiel des erfindungsgemäßen Steckverbinders; und
- Fig. 2: ein zweites Ausführungsbeispiel des erfindungsgemäßen Steckverbinders.

### Ausführungsformen der Erfindung

Der in **Fig. 1** gezeigte Steckverbinder **1** weist eine Reihe von Kontaktkammern **2** auf, von denen in der Schnittansicht der Fig. 1 nur eine zu sehen ist. Die Kontaktkammern 2 werden jeweils durch eine Bestückungsöffnung **3** hindurch mit einem elektrischen Buchsenkontakt ("Kontaktkörper") **4** bestückt, der über einen der Bestückungsöffnung 3 vorgeordneten Einführtrichter **5** zentriert der Bestückungsöffnung 3 zugeführt wird.

Der Buchsenkontakt 4 weist äußerlich eine 180°-Drehsymmetrie auf, wobei kurz hinter seinem Kontaktmaul **6** zwei Kodiernasen **7** auf seinem Außenumfang vorgesehen sind, die ebenfalls um 180° gegeneinander versetzt sind. Zur Drehorientierung des Buchsenkontakts 4 innerhalb der Bestückungsöffnung 3 sind am Grund des Einführtrichters 5 zwei einander bezüglich der Bestückungsöffnung 3 gegenüberliegende Kodieraussparungen **8** (Fign. 2, 3) vorgesehen. Folglich gibt es in der Kontaktkammer 2 zwei korrekte und zulässige Drehorientierungen für den Buchsenkontakt 4, die um 180° um die Längsachse des Buchsenkontakts 4 gegeneinander gedreht sind.

Wie in **Fig. 2** gezeigt, ist der Einführtrichter 5 jedoch - im Gegensatz zur bisherigen Praxis - nicht als Kegelstumpf ausgeführt, sondern durch mindestens zwei in Umfangsrichtung aneinander angrenzende Trichterhälften 5a, 5b gebildet, die in Umfangsrichtung jeweils eine in Pfeilrichtung **9** hin auf die Kodieraussparung 8 abnehmende Umfangskrümmung aufweisen.

Beim Einführen in den Einführtrichter 5 wird der Buchsenkontakt 4 mit seinen beiden Kodiernasen 7 automatisch auf den Trichterhälften 5a, 5b in Richtung 9 der abnehmenden Umfangskrümmung um maximal 180° gedreht und somit zu den Kodieraussparungen 8 der Bestückungsöffnung 3 hingeführt. Der Bediener muss nur dem von den Trichterhälften 5a, 5b auf den Buchsenkontakt 4 in Umfangsrichtung ausgeübten Drehmoment nachgeben. Ein ursprünglich fehlorientierter, d.h. gegenüber der korrekten Drehorientierung um seine Längsachse verdrehter Buchsenkontakt 4 wird durch die Wechselwirkung von Kodiernasen 7 und der abnehmenden Umfangskrümmung der beiden Trichterhälften 5a, 5b in die richtige Drehorientierung gebracht. Mit anderen Worten wird die normale translatorische Einführbewegung des Buchsenkontakts 4 über die Umfangskrümmung der beiden Trichterhälften 5a, 5b automatisch auch in eine Drehbewegung umgesetzt. Die Richtung 9 der Pfeile entspricht dabei auch dem Drehmoment, das auf den Buchsenkontakt 4 beim Einführen ausgeübt wird.

In **Fig. 3** ist der Einführtrichter 5 durch vier in Umfangsrichtung aneinander angrenzende Trichtersegmente **15a-15d** gebildet, die in Umfangsrichtung jeweils eine in Richtung **19** hin auf eine der beiden Kodieraussparungen 8 abnehmende Krümmung aufweisen. Beim Einführen in den Einführtrichter 5 wird der Buchsenkontakt 4 mit seinen beiden Kodiernasen 7 automatisch auf zwei der Trichtersegmente 15a-15d in Richtung 19 der abnehmenden Umfangskrümmung um maximal 90° gedreht und somit zu den Kodieraussparungen 8 der Bestückungsöffnung 3 hingeführt.

## Patentansprüche

1. Steckverbinder (1) mit mindestens einem jeweils einer Bestückungsöffnung (3) vorgeordneten Einführtrichter (5) zum Bestücken des Steckverbinders (1) mit einem elektrischen Kontakt (4), welcher an seinem Außenumfang mindestens eine Kodiernase (7) aufweist,
wobei zur Drehorientierung des elektrischen Kontakts (4) innerhalb der Bestückungsöffnung (3) mindestens eine Kodieraussparung (8) am Grund des Einführtrichters (5) vorgesehen ist,
**dadurch gekennzeichnet,**
**dass** der Einführtrichter (5) durch mindestens zwei in Umfangsrichtung aneinander angrenzende Trichtersegmente (5a, 5b; 15a-15d) gebildet ist, die in Umfangsrichtung jeweils eine in Richtung (9; 19) auf die mindestens eine Kodieraussparung (8) abnehmende Krümmung aufweisen, so dass die translatorische Einführbewegung des Kontakts (4) über die Umfangskrümmung der Trichtersegmente (5a, 5b; 15a-15d) automatisch auch in eine Drehbewegung ungesetzt wird, da ein Drehmoment auf den Kontakt (4) beim Einführen in Richtung zu der mindestens einen Kodieraussparune (8) ausgeübt wird.

2. Steckverbinder nach Anspruch 1, **dadurch gekennzeichnet, dass** am Grund des Einführtrichters (5) zwei bezüglich der Bestückungsöffnung (3) einander gegenüberliegende Kodieraussparungen (8) vorgesehen sind.

3. Steckverbinder nach Anspruch 1 oder 2, **dadurch gekennzeichnet, dass** der Einführtrichter (5) durch zwei in Umfangsrichtung aneinander angrenzende Trichterhälften (5a, 5b) gebildet ist, die in Umfangsrichtung jeweils eine in Richtung (9) auf die mindestens eine Kodieraussparung (8) abnehmende Krümmung aufweisen.

4. Steckverbinder nach Anspruch 1 oder 2, **dadurch gekennzeichnet, dass** der Einführtrichter (5) durch mindestens vier in Umfangsrichtung aneinander angrenzende Trichtersegmente (15a-15d) gebildet ist, die in Umfangsrichtung jeweils eine in Richtung (19) auf eine Kodieraussparung (8) abnehmende Krümmung aufweisen.

## Claims

1. Plug connector (1) having at least one insertion funnel (5), which is arranged in front of a fitting opening (3) in each case, for fitting the plug connector (1) with an electrical contact (4) which has at least one coding lug (7) on its outer circumference, wherein at least one coding cutout (8) is provided at the base of the insertion funnel (5) for rotationally orienting the electrical contact (4) within the fitting opening (3),
**characterized in that**
the insertion funnel (5) is formed by at least two funnel segments (5a, 5b; 15a-15d) which adjoin one another in the circumferential direction and which each have, in the circumferential direction, a curvature which decreases in the direction (9; 19) of the at least one coding cutout (8), so that the translatory insertion movement of the contact (4) is automatically also converted into a rotary movement by means of the circumferential curvature of the funnel segments (5a, 5b; 15a-15d) since a torque is exerted onto the contact (4) when the said contact is inserted in the direction of the at least one coding cutout (8).

2. Plug connector according to Claim 1, **characterized in that** two coding cutouts (8) which are situated opposite one another with respect to the fitting opening (3) are provided at the base of the insertion funnel (5).

3. Plug connector according to Claim 1 or 2, **characterized in that** the insertion funnel (5) is formed by two funnel halves (5a, 5b) which adjoin one another in the circumferential direction and which each have, in the circumferential direction, a curvature which decreases in the direction (9) of the at least one coding cutout (8).

4. Plug connector according to Claim 1 or 2, **characterized in that** the insertion funnel (5) is formed by at least four funnel segments (15a-15d) which adjoin one another in the circumferential direction and which each have, in the circumferential direction, a curvature which decreases in the direction (19) of a coding cutout (8).

## Revendications

1. Connecteur (1) comprenant au moins un cône d'insertion (5) respectivement disposé en amont d'une ouverture de garniture (3) servant à garnir le connecteur (1) d'un contact électrique (4), lequel possède au moins un tenon de codage (7) sur son pourtour extérieur,
au moins une cavité de codage (8) se trouvant sur le fond du cône d'insertion (5) en vue de l'orientation en rotation du contact électrique (4) à l'intérieur de l'ouverture de garniture (3),
**caractérisé en ce que**
le cône d'insertion (5) est formé par au moins deux segments de cône (5a, 5b ; 15a-15d) mutuellement juxtaposés dans le sens du pourtour, lesquels présentent respectivement dans le sens du pourtour une courbure décroissante dans la direction (9 ; 19) de l'au moins une cavité de codage (8), de sorte que le mouvement d'insertion translatoire du contact (4) est aussi converti automatiquement en un mouvement de rotation par le biais de la courbure du pourtour des segments de cône (5a, 5b ; 15a-15d), car un couple est exercé sur le contact (4) lors de l'insertion dans la direction de l'au moins une cavité de codage (8).

2. Connecteur selon la revendication 1, **caractérisé en ce que** deux cavités de codage (8) opposées l'une à l'autre par rapport à l'ouverture de garniture (3) se trouvent sur le fond du cône d'insertion (5).

3. Connecteur selon la revendication 1 ou 2, **caractérisé en ce que** le cône d'insertion (5) est formé par deux moitiés de cône (5a, 5b) mutuellement juxtaposées dans le sens du pourtour, lesquelles présentent respectivement dans le sens du pourtour une courbure décroissante dans la direction (9) de l'au moins une cavité de codage (8).

4. Connecteur selon la revendication 1 ou 2, **caractérisé en ce que** le cône d'insertion (5) est formé par au moins quatre segments de cône (15a-15d) mutuellement juxtaposés dans le sens du pourtour, lesquels présentent respectivement dans le sens du pourtour une courbure décroissante dans la direction (19) d'une cavité de codage (8).
